# FASCICULE DE BREVET EUROPEEN

(11) **EP 3 923 084 B1**
(45) Date de publication et mention de la délivrance du brevet: **24.07.2024**
(21) Numéro de dépôt: 20179603.4
(22) Date de dépôt: 12.06.2020
(51) Int. Cl.: G04B 19/253

(54) **SYSTEME D'ANTICORRECTION D'UN INDICATEUR POUR UNE PIECE D'HORLOGERIE**
ANTIKORREKTURSYSTEM EINER ANZEIGE FÜR EINE UHR
ANTI-CORRECTION SYSTEM OF AN INDICATOR FOR A TIMEPIECE

(43) Date de publication de la demande: 15.12.2021
(73) Titulaire: ETA SA Manufacture Horlogère Suisse, 2540 Grenchen (CH)
(72) Inventeur: BACHMANN, Stéphane, 3294 Büren an der Aare (CH)
(74) Mandataire: ICB SA

(56) Documents cités:
- EP-A1- 1 335 253
- EP-A1- 2 701 014
- EP-A1- 3 407 142
- EP-B1- 1 335 253
- WO-A2-2015/172943

## Description

### Domaine technique

L'invention concerne un système d'anticorrection d'un indicateur pour une pièce d'horlogerie. Sans que cela ne soit limitatif, un domaine d'application particulier de la présente invention est celui des complications horlogères de type mécanismes de quantième annuel. L'indicateur est par exemple un indicateur quantième, un indicateur de mois ou encore un indicateur de jour ou d'année ou un semainier.

L'invention concerne également une pièce d'horlogerie comportant un tel système d'anticorrection. La pièce d'horlogerie est par exemple une montre mécanique.

### Arrière-plan technologique

Un mécanisme de quantième annuel est une complication horlogère qui permet de tenir compte du fait que les douze mois de l'année n'ont pas tous le même de nombre de jours. Le mécanisme de quantième annuel est donc capable d'afficher correctement la date du premier jour des mois qui suivent un mois de trente jours. Un tel mécanisme ne tient cependant compte ni du mois de février (considéré comme un mois à trente ou trente et un jours) ni des années bissextiles. La différence de durée entre les mois est typiquement prise en compte grâce à une came possédant des parties pleines et des encoches.

Toutefois, afin d'assurer la bonne conduite du mécanisme de quantième annuel, la correction du mois lors du trentième jour de chaque mois doit être bloquée mécaniquement au sein du système. En effet, dans le cas contraire, il existe un risque d'une désynchronisation temporaire. Un tel blocage mécanique est par exemple réalisé au moyen d'un ergot prévu sur une partie supérieure de l'indicateur quantième. La position de l'ergot sur l'indicateur quantième est choisie de telle sorte que l'ergot bloque en rotation un rouage d'entraînement au trentième jour de chaque mois, le rouage d'entraînement étant solidaire d'un rouage de correction configuré pour engrener avec l'indicateur de mois sous l'action d'un mécanisme de correction. Le mécanisme de correction est en effet configuré pour engrener avec le rouage de correction dans une position de correction, et est monté mobile entre cette position de correction et une position de non correction.

Toutefois, un problème posé par ce type de blocage mécanique est que si l'utilisateur décide de corriger manuellement le mois (par exemple au moyen d'un système de correction manuel de type tige d'actionnement) lorsque l'ergot bloque en rotation le rouage d'entraînement, il existe un risque très important que l'utilisateur force le système, conduisant ainsi à une dégradation voire à une casse de certains composants tels que le rouage de correction par exemple. Afin de répondre à ce problème une solution connue consiste à prévoir, dans le mécanisme de correction de l'indicateur de mois, une pièce maintenue par friction et apte à tourner autour d'un axe, du type planche à friction. De cette manière, si l'utilisateur tente de corriger manuellement le mois alors que le rouage d'entraînement est bloqué en rotation par l'ergot prévu sur l'indicateur quantième, l'effet de friction fait tourner la planche du mécanisme de correction sur son axe, sans autre effet sur le rouage de correction. Ceci permet d'éviter toute détérioration de composant, tout en empêchant la correction manuelle.

Un tel mécanisme est divulgué dans la demande de brevet WO 2015/172943 par exemple.

Toutefois, un inconvénient de cette solution est qu'elle n'est pas optimale dans sa réalisation et sa maîtrise. En effet, la qualité et la précision de la friction fluctue facilement avec les tolérances d'usinage de la pièce, lors de son montage, de sa lubrification (quantité ou type de lubrification) ou encore au cours de sa durée de vie (phénomènes de rodage ou d'usure).

### Résumé de l'invention

L'invention a donc pour but de fournir un système d'anticorrection d'un indicateur pour une pièce d'horlogerie, permettant d'empêcher de manière simple toute détérioration de composant en cas de tentative de correction manuelle lors d'un jour ou d'une heure pendant lequel (laquelle) la correction est interdite, et ce sans avoir à recourir à une pièce maintenue par friction.

A cet effet, l'invention concerne un système d'anticorrection d'un indicateur pour une pièce d'horlogerie, et qui comprend les caractéristiques mentionnées dans la revendication indépendante 1.

Des formes particulières du système d'anticorrection sont définies dans les revendications dépendantes 2 à 13.

Selon l'invention, le système comprend un composant monté mobile en rotation autour d'un axe. Le composant présente une première extrémité configurée pour coopérer avec au moins une excroissance prévue sur l'indicateur quantième ou la roue des heures, et une deuxième extrémité configurée pour coopérer avec le mécanisme de correction de sorte à bloquer le mécanisme dans une position d'anticorrection lorsque la première extrémité du composant coopère avec ladite au moins une excroissance. Par ce mouvement, le composant tourne ainsi autour de son axe et bloque le mécanisme dans la position d'anticorrection. Le mécanisme de correction est alors stoppé avant la fin de sa course pour la correction de la date ou du mois, et tourne dans le vide. Les autres jours (non interdits) du mois, ou les autres heures (non interdites) de la journée, le composant est libre et permet au mécanisme de correction un basculement également libre depuis sa position de non correction jusqu'à sa position de correction dans laquelle il engrène avec le rouage de correction. Une telle solution selon l'invention est particulièrement simple et permet de maîtriser les performances et la stabilité du système d'anticorrection, par rapport aux solutions de l'art antérieur mettant en oeuvre des pièces maintenues par friction. En outre, le système selon l'invention permet d'empêcher toute détérioration de composant en cas de tentative de correction manuelle lors d'un jour ou d'une heure pendant lequel (laquelle) la correction est interdite, tout en assurant la bonne conduite du mécanisme de quantième et en évitant tout risque de désynchronisation temporaire.

Selon une variante de réalisation préférentielle, le composant est monté libre en rotation autour de l'axe. Cette variante permet de réduire la consommation de couple mécanique au sein du système. Elle permet en outre de réduire l'usure mécanique entre les composants du système et donc d'augmenter la longévité de ce dernier.

Avantageusement, le système comprend en outre au moins une butée configurée pour limiter le débattement angulaire du mécanisme de correction entre ses positions de correction et de non correction.

Avantageusement, le mécanisme de correction est configuré de sorte que sa deuxième position de non correction de l'indicateur correspond à une position de correction de l'indicateur quantième ou de la roue des heures.

Avantageusement, le mécanisme de correction est configuré de sorte que sa position d'anticorrection correspond à sa deuxième position de non correction de l'indicateur.

Selon une caractéristique technique particulière de l'invention, la ou chaque excroissance est prévue sur une partie inférieure de l'indicateur quantième ou de la roue des heures, et s'étend dans un plan défini par la partie inférieure dudit indicateur quantième ou de ladite roue des heures.

Selon un premier mode de réalisation de l'invention, le système est un système d'anticorrection d'indicateur de mois, et l'indicateur quantième est muni d'au moins une excroissance, la position de la ou chaque excroissance sur l'indicateur quantième correspondant à un quantième prédéterminé pour lequel l'excroissance coopère avec la première extrémité du composant de sorte à provoquer le blocage du mécanisme dans sa position d'anticorrection.

Selon un deuxième mode de réalisation de l'invention, le système est un système d'anticorrection d'indicateur quantième, et la roue des heures est munie d'au moins une excroissance, la position de la ou chaque excroissance sur la roue des heures correspondant à une heure prédéterminée pendant laquelle l'excroissance coopère avec la première extrémité du composant de sorte à provoquer le blocage du mécanisme dans sa position d'anticorrection.

A cet effet, l'invention concerne également un mouvement horloger comprenant le système d'anticorrection décrit ci-dessus, et qui comprend les caractéristiques mentionnées dans la revendication dépendante 14.

A cet effet, l'invention concerne également une pièce d'horlogerie comportant le mouvement horloger décrit ci-dessus et/ou le système d'anticorrection décrit ci-dessus, et qui comprend les caractéristiques mentionnées dans la revendication dépendante 15.

Une forme particulière de la pièce d'horlogerie est définie dans la revendication dépendante 16.

### Brève description des figures

Les buts, avantages et caractéristiques du système d'anticorrection d'un indicateur quantième ou de mois selon l'invention apparaîtront mieux dans la description suivante sur la base d'au moins une forme d'exécution non limitative illustrée par les dessins sur lesquels :
- la figure 1 est une vue en perspective d'une partie d'un mouvement horloger d'une montre comprenant un système d'anticorrection d'un indicateur de mois selon un mode de réalisation particulier de l'invention ;
- la figure 2 est une vue en perspective du système d'anticorrection de la figure 1, le système d'anticorrection comprenant un composant mobile en rotation autour d'un axe, le composant étant représenté dans une position de correction autorisée ;
- la figure 3 est une vue analogue à celle de la figure 2, le composant mobile étant représenté dans une position de correction interdite ; et
- la figure 4 est une vue analogue à celle de la figure 3, prise selon une perspective différente.

### Description détaillée de l'invention

Dans la description suivante, il est fait référence à un mouvement horloger muni d'un mécanisme de quantième, typiquement un mécanisme de quantième annuel. Les composants usuels du mouvement horloger, qui sont bien connus d'un homme du métier dans ce domaine technique, ne sont décrits que de manière simplifiée ou pas décrits du tout. L'homme du métier saura en effet adapter ces différents composants et les faire coopérer pour le fonctionnement du mouvement horloger. En particulier, tout ce qui concerne le mécanisme de quantième ne sera pas décrit par la suite.

Les figures 1 à 4 représentent une partie d'une pièce d'horlogerie 1, qui comprend un mouvement horloger 2. La pièce d'horlogerie 1 est typiquement une montre mécanique. Le mouvement horloger 2 comporte un système 4 d'anticorrection d'un indicateur 6. L'indicateur 6 est par exemple un indicateur quantième, un indicateur de mois ou encore un indicateur de jour ou d'année ou un semainier, sans que cela ne soit limitatif dans le cadre de la présente invention. Dans le mode de réalisation particulier représenté sur les figures 1 à 4, le système 4 est un système d'anticorrection d'un indicateur de mois 6. Dans ce cas, le mouvement horloger 2 comporte également un indicateur quantième 5 et un mécanisme de quantième annuel (ce dernier n'étant pas représenté sur les figures). L'indicateur de mois 6 est représenté sur la figure 1. Sur cette figure (sur laquelle la rondelle supérieure munie des chiffres des mois a été omise), l'indicateur de mois 6 est monté en rotation autour d'un axe 6a. Lors des mois de trente jours, l'indicateur de mois 6 est entrainé par un autre système (non représenté) appartenant au mécanisme de quantième annuel, afin de modifier la valeur du mois à l'issue du trentième jour. En variante non représentée, le système 4 est un système d'anticorrection d'un indicateur quantième.

Le système 4 comprend un mécanisme 8 de correction de l'indicateur de mois 6, un rouage de correction 10, un rouage d'entraînement 12, et un composant mobile 14 (non représenté sur la figure 1 pour des raisons de clarté). De préférence, le système 4 comprend également au moins une butée (non visible sur les figures). Selon une variante de réalisation particulière non représentée sur les figures, le système 4 comprend également un ressort monté de manière à solliciter le composant mobile 14 vers une position de rappel élastique.

Le mécanisme de correction 8 est relié à un système d'actionnement de correction manuel (non représenté sur les figures), tel que par exemple une tige d'actionnement reliée à une couronne de remontoir. Le mécanisme de correction 8 est monté mobile entre une première position de correction illustrée sur les figures 1 et 2, dans laquelle le mécanisme de correction 8 engrène avec le rouage de correction 10 ; et une deuxième position de non correction (non représentée sur les figures) dans laquelle le mécanisme 8 n'engrène pas avec le rouage de correction 10. De préférence, le mécanisme de correction 8 est configuré de sorte que sa deuxième position de non correction de l'indicateur de mois 6 correspond à une position de correction de l'indicateur quantième 5. De préférence encore, le mécanisme de correction 8 comprend au moins un doigt d'entraînement 18. Dans l'exemple de réalisation particulier illustré sur les figures 1 à 4, le mécanisme de correction 8 comprend trois doigts d'entraînement 18 régulièrement répartis sur 360 degrés autour d'un axe 18a qui est monté sur le mécanisme 8. Les doigts d'entraînement 18 sont solidaires et montés rotatifs autour de l'axe 18a. Les doigts d'entraînement 18 sont configurés pour engrener avec le rouage de correction 10 dans la première position de correction du mécanisme 8.

Le rouage de correction 10 est solidaire du rouage d'entraînement 12. Comme illustré sur la figure 1, le rouage de correction 10 est configuré pour engrener avec l'indicateur de mois 6.

Le rouage d'entraînement 12 est monté sur le rouage de correction 10, et est par exemple configuré pour coopérer avec au moins un ergot 19 prévu sur une partie supérieure 20 de l'indicateur quantième 5. Dans l'exemple de réalisation particulier illustré sur la figure 1, la partie supérieure 20 de l'indicateur quantième 5 est munie d'un seul ergot 19. L'ergot 19 entraine l'indicateur de mois 6, via le rouage d'entraînement 12, lors d'un mois long (à trente-et-un jours). Inversement, l'ergot 19 est entraîné par l'indicateur de mois 6, via le rouage d'entraînement 12, lors d'un mois court (à moins de trente-et-un jours). De préférence, comme illustré sur la figure 1, l'ergot 19 s'étend dans le plan défini par la partie supérieure 20 de l'indicateur quantième 5, et s'étend radialement vers l'intérieur de l'indicateur quantième 5.

En variante, la partie supérieure 20 de l'indicateur quantième 5 n'est munie d'aucun ergot. Ceci est par exemple le cas lorsque le mouvement horloger 2 est muni d'un mécanisme de quantième simple non annuel.

Le composant 14, qui est visible sur les figures 2 à 4, est monté mobile en rotation autour d'un axe 22. Dans le mode de réalisation préférentiel représenté sur les figures 1 à 4, le composant 14 est monté libre en rotation autour de l'axe 22. Le composant 14 est maintenu en hauteur sur l'axe 22, typiquement au moyen d'un tenon ou d'une goupille. Le composant 14 présente une première extrémité 14a et une deuxième extrémité 14b. Dans l'exemple de réalisation préférentiel illustré sur les figures 2 à 4, le composant 14 présente la forme d'un levier. Dans ce cas, la première extrémité 14a correspond à un coin d'une première partie élargie 21 du levier, et la deuxième extrémité 14b correspond à une extrémité libre d'une deuxième partie en forme de bras 23 du levier. La première extrémité 14a est configurée pour coopérer avec au moins une excroissance 24 prévue sur une partie inférieure 25 de l'indicateur quantième 5. Dans l'exemple de réalisation particulier illustré sur les figures 2 à 4, la partie inférieure 25 de l'indicateur quantième 5 est munie d'une seule excroissance 24. De préférence, comme illustré sur les figures 2 à 4, l'excroissance 24 s'étend dans le plan défini par la partie inférieure 25 de l'indicateur quantième 5, et s'étend radialement vers l'intérieur de l'indicateur quantième 5. En variante non représentée, la partie inférieure 25 de l'indicateur quantième 5 est munie d'au moins deux excroissances réparties à intervalles réguliers ou non sur la périphérie de l'indicateur quantième 5. Le composant 14 est par exemple constitué d'un matériau plastique ou d'un matériau métallique, notamment de l'acier. Le composant 14 est avantageusement fabriqué via une étampe, ou bien via une injection plastique ou métallique, ou encore sous forme de bandes ou décolleté.

Comme illustré sur les figures 3 et 4, la deuxième extrémité 14b du composant 14 est configurée pour coopérer avec le mécanisme de correction 8 de sorte à bloquer le mécanisme 8 dans une position d'anticorrection lorsque la première extrémité 14a du composant 14 coopère avec l'excroissance 24. Par ce mouvement, le composant 14 tourne alors autour de son axe 22 et bloque le mécanisme 8 dans la position d'anticorrection. Le mécanisme de correction 8 est alors stoppé avant la fin de sa course pour la correction du mois, et tourne dans le vide. La position d'anticorrection du mécanisme 8, visible sur les figures 3 et 4, est une position de correction interdite de l'indicateur de mois 6. Dans le mode de réalisation particulier représenté sur les figures 1 à 4, la position d'anticorrection du mécanisme 8 est une position intermédiaire entre la première position de correction et la deuxième position de non correction de l'indicateur 6. En variante non représentée, le mécanisme de correction 8 est configuré de sorte que sa position d'anticorrection correspond à sa deuxième position de non correction de l'indicateur de mois 6. L'excroissance 24 est par exemple positionnée de manière à ce que la position d'anticorrection du mécanisme 8 soit activée le trentième jour de chaque mois. Lorsque la première extrémité 14a du composant 14 ne coopère pas avec l'excroissance 24, le composant mobile 14 est dans une position de correction autorisée qui est représentée sur la figure 2. Dans cette position du composant mobile 14, le mécanisme de correction 8 est libre de basculer de sa position de non correction vers sa position de correction, et vice versa. Cette situation se présente par exemple lors d'un jour distinct du trentième jour du mois.

L'indicateur de mois 6, le mécanisme de correction 8, le rouage de correction 10, le composant mobile 14 et la butée sont par exemple montés sur une platine 26 de la pièce d'horlogerie 1.

Au moins une des butées est configurée pour limiter le débattement angulaire du mécanisme de correction 8 entre sa première position de correction et sa deuxième position de non correction. Au moins une autre butée peut être configurée pour limiter le débattement angulaire du composant mobile 14.

La présente invention a été décrite en référence à un mode de réalisation particulier selon lequel le système 4 est un système d'anticorrection d'indicateur de mois 6, et dans lequel la partie inférieure 25 de l'indicateur quantième 5 est munie d'une seule excroissance 24. Selon un autre mode de réalisation, non représenté sur les figures, la partie inférieure 25 de l'indicateur quantième 5 est munie d'au moins deux excroissances. La position de chaque excroissance sur l'indicateur quantième 5 correspond alors à un quantième prédéterminé pour lequel l'excroissance coopère avec la première extrémité 14a du composant 14 de sorte à provoquer le blocage du mécanisme 8 dans sa position d'anticorrection. Selon ce mode de réalisation particulier, la correction manuelle du mois est interdite lors d'au moins deux jours prédéterminés de chaque mois. Selon un autre mode de réalisation encore, non représenté sur les figures, le système 4 est un système d'anticorrection d'indicateur quantième. Une partie inférieure de la roue des heures est munie d'au moins une excroissance, de préférence d'au moins deux excroissances. La position de chaque excroissance sur la roue des heures correspond alors à une heure prédéterminée pendant laquelle l'excroissance coopère avec la première extrémité 14a du composant 14 de sorte à provoquer le blocage du mécanisme 8 dans sa position d'anticorrection. Selon ce mode de réalisation particulier, la correction manuelle de la date est interdite lors d'au moins une heure prédéterminée de chaque jour, de préférence lors d'au moins deux heures prédéterminées de chaque jour.

## Revendications

1. Système (4) d'anticorrection d'un indicateur (6) pour une pièce d'horlogerie (1), le système (4) comprenant un mécanisme (8) de correction de l'indicateur (6) et un rouage de correction (10) configuré pour engrener avec ledit indicateur (6), le mécanisme de correction (8) étant configuré pour être relié à un système d'actionnement de correction manuel et pour engrener avec le rouage de correction (10) dans une première position de correction, le mécanisme de correction (8) étant monté mobile entre la première position de correction et une deuxième position de non correction, le système comprenant en outre un composant (14) monté mobile en rotation autour d'un axe (22), ledit composant (14) présentant une première extrémité (14a) configurée pour coopérer avec au moins une excroissance (24) prévue sur un indicateur quantième (5) ou la roue des heures, ledit composant (14) présentant une deuxième extrémité (14b), **caractérisé en ce que** ladite deuxième extrémité est configurée pour coopérer avec le mécanisme de correction (8) de sorte à bloquer le mécanisme (8) dans une position d'anticorrection lorsque la première extrémité (14a) du composant (14) coopère avec ladite au moins une excroissance (24).

2. Système d'anticorrection (4) selon la revendication 1, **caractérisé en ce que** le composant (14) est monté libre en rotation autour de l'axe (22).

3. Système d'anticorrection (4) selon la revendication 1, **caractérisé en ce qu'**il comprend en outre un ressort monté de manière à solliciter le composant (14) vers une position de rappel élastique.

4. Système d'anticorrection (4) selon l'une quelconque des revendications précédentes, **caractérisé en ce que** le composant (14) est monté sur une platine (26) de la pièce d'horlogerie (1).

5. Système d'anticorrection (4) selon l'une quelconque des revendications précédentes, **caractérisé en ce qu'**il comprend en outre au moins une butée configurée pour limiter le débattement angulaire du mécanisme de correction (8) entre sa première position de correction et sa deuxième position de non correction.

6. Système d'anticorrection (4) selon l'une quelconque des revendications précédentes, **caractérisé en ce que** le composant (14) présente la forme d'un levier, ledit levier présentant une première partie élargie (21) dont un coin forme la première extrémité (14a) du composant (14), et une deuxième partie sous forme de bras (23), l'extrémité libre dudit bras (23) formant la deuxième extrémité (14b) du composant (14).

7. Système d'anticorrection (4) selon l'une quelconque des revendications précédentes, **caractérisé en ce que** le composant (14) est constitué d'un matériau plastique ou d'un matériau métallique, tel que par exemple de l'acier.

8. Système d'anticorrection (4) selon l'une quelconque des revendications précédentes, **caractérisé en ce que** le mécanisme de correction (8) est configuré de sorte que sa deuxième position de non correction de l'indicateur (6) correspond à une position de correction de l'indicateur quantième (5) ou de la roue des heures.

9. Système d'anticorrection (4) selon l'une quelconque des revendications 1 à 7, **caractérisé en ce que** le mécanisme de correction (8) est configuré de sorte que sa position d'anticorrection correspond à sa deuxième position de non correction de l'indicateur (6).

10. Système d'anticorrection (4) selon l'une quelconque des revendications précédentes, **caractérisé en ce que** le mécanisme de correction (8) comprend au moins un doigt d'entrainement (18), de préférence trois doigts d'entrainement (18), ledit au moins un doigt d'entrainement (18) étant monté rotatif autour d'un axe (18a) lui-même monté sur le mécanisme de correction (8), et étant configuré pour engrener avec le rouage de correction (10) dans la première position de correction du mécanisme de correction (8).

11. Système d'anticorrection (4) selon l'une quelconque des revendications précédentes, **caractérisé en ce que** la ou chaque excroissance (24) est prévue sur une partie inférieure (25) de l'indicateur quantième (5) ou de la roue des heures, et s'étend dans un plan défini par la partie inférieure (25) dudit indicateur quantième (5) ou de ladite roue des heures.

12. Système d'anticorrection (4) selon l'une quelconque des revendications précédentes, **caractérisé en ce que** le système (4) est un système d'anticorrection d'indicateur de mois (6), et **en ce que** l'indicateur quantième (5) est muni d'au moins une excroissance (24), la position de la ou chaque excroissance (24) sur l'indicateur quantième (5) correspondant à un quantième prédéterminé pour lequel l'excroissance (24) coopère avec la première extrémité (14a) du composant (10) de sorte à provoquer le blocage du mécanisme (8) dans sa position d'anticorrection.

13. Système d'anticorrection (4) selon l'une quelconque des revendications 1 à 11, **caractérisé en ce que** le système (4) est un système d'anticorrection d'indicateur quantième, et **en ce que** la roue des heures est munie d'au moins une excroissance, la position de la ou chaque excroissance sur la roue des heures correspondant à une heure prédéterminée pendant laquelle l'excroissance coopère avec la première extrémité (14a) du composant (14) de sorte à provoquer le blocage du mécanisme (8) dans sa position d'anticorrection.

14. Mouvement horloger (2) comprenant un système (4) d'anticorrection d'un indicateur (6), **caractérisé en ce que** le système d'anticorrection (4) est conforme à l'une quelconque des revendications précédentes.

15. Pièce d'horlogerie (1) comprenant un mouvement horloger (2) et/ou un système (4) d'anticorrection d'un indicateur (6), **caractérisée en ce que** le mouvement horloger (2) est conforme à la revendication 14 et/ou le système d'anticorrection (4) est conforme à l'une quelconque des revendications 1 à 13.

16. Pièce d'horlogerie (1) selon la revendication 15, **caractérisée en ce que** la pièce d'horlogerie (1) est une montre mécanique.

## Patentansprüche

1. System (4) zur Antikorrektur eines Indikators (6) für eine Uhr (1), wobei das System (4) einen Mechanismus (8) zur Korrektur des Indikators (6) und ein Korrekturzahnrad (10) umfasst, das so konfiguriert ist, dass es mit dem Indikator (6) in Eingriff steht, wobei der Korrekturmechanismus (8) so konfiguriert ist, dass er mit einem manuellen Korrekturbetätigungssystem verbunden ist und in einer ersten Korrekturposition mit dem Korrekturzahnrad (10) in Eingriff steht, wobei der Korrekturmechanismus (8) zwischen der ersten Korrekturposition und einer zweiten Nicht-Korrekturposition beweglich angebracht ist, das System weiterhin eine Komponente (14) umfasst, die drehbar um eine Achse (22) montiert ist, wobei die Komponente (14) ein erstes Ende (14a) aufweist, das so konfiguriert ist, dass es mit mindestens einem Vorsprung (24) zusammenwirkt, der an einem Datumsanzeiger (5) oder dem Stundenrad vorgesehen ist, wobei die Komponente (14) ein zweites Ende (14b) aufweist, **dadurch gekennzeichnet, dass** das zweite Ende so konfiguriert ist, dass es mit dem Korrekturmechanismus (8) zusammenwirkt, um den Mechanismus (8) in einer Antikorrekturposition zu blockieren, wenn das erste Ende (14a) der Komponente (14) mit dem mindestens einen Vorsprung (24) zusammenwirkt.

2. Antikorrektursystem (4) nach Anspruch 1, **dadurch gekennzeichnet, dass** die Komponente (14) frei drehbar um die Achse (22) gelagert ist.

3. Antikorrektursystem (4) nach Anspruch 1, **dadurch gekennzeichnet, dass** es weiterhin eine Feder umfasst, die so angebracht ist, dass sie die Komponente (14) in eine elastische Rückstellposition vorspannt.

4. Antikorrektursystem (4) nach einem der vorhergehenden Ansprüche, **dadurch gekennzeichnet, dass** die Komponente (14) auf einer Platine (26) der Uhr (1) montiert ist.

5. Antikorrektursystem (4) nach einem der vorhergehenden Ansprüche, **dadurch gekennzeichnet, dass** es weiterhin mindestens einen Anschlag umfasst, der so konfiguriert ist, dass er die Winkelauslenkung des Korrekturmechanismus (8) zwischen seiner ersten Korrekturposition und seiner zweiten Nicht-Korrekturposition begrenzt.

6. Antikorrektursystem (4) nach einem der vorhergehenden Ansprüche, **dadurch gekennzeichnet, dass** die Komponente (14) die Form eines Hebels aufweist, wobei der Hebel einen ersten verbreiterten Teil (21), von dem eine Ecke das erste Ende (14a) der Komponente (14) bildet, und einen zweiten Teil in Form eines Arms (23) aufweist, wobei das freie Ende des Arms (23) das zweite Ende (14b) der Komponente (14) bildet.

7. Antikorrektursystem (4) nach einem der vorhergehenden Ansprüche, **dadurch gekennzeichnet, dass** die Komponente (14) aus einem Kunststoffmaterial oder einem metallischen Material, wie z. B. Stahl, besteht.

8. Antikorrektursystem (4) nach einem der vorhergehenden Ansprüche, **dadurch gekennzeichnet, dass** der Korrekturmechanismus (8) so konfiguriert ist, dass seine zweite Nicht-Korrekturposition des Indikators (6) mit einer Korrekturposition des Datumsanzeigers (5) oder des Stundenrads übereinstimmt.

9. Antikorrektursystem (4) nach einem der Ansprüche 1 bis 7, **dadurch gekennzeichnet, dass** der Korrekturmechanismus (8) so konfiguriert ist, dass seine Antikorrekturposition mit seiner zweiten Nicht-Korrekturposition des Indikators (6) übereinstimmt.

10. Antikorrektursystem (4) nach einem der vorhergehenden Ansprüche, **dadurch gekennzeichnet, dass** der Korrekturmechanismus (8) mindestens einen Mitnehmerfinger (18), vorzugsweise drei Mitnehmerfinger (18), umfasst, wobei der mindestens eine Mitnehmerfinger (18) um eine Achse (18a) drehbar gelagert ist, die ihrerseits am Korrekturmechanismus (8) angebracht ist, und so konfiguriert ist, dass er in der ersten Korrekturposition des Korrekturmechanismus (8) mit dem Korrekturrad (10) in Eingriff steht.

11. Antikorrektursystem (4) nach einem der vorhergehenden Ansprüche, **dadurch gekennzeichnet, dass** der oder jeder Vorsprung (24) an einem unteren Teil (25) des Datumsanzeigers (5) oder des Stundenrads vorgesehen ist und sich in einer Ebene erstreckt, die durch den unteren Teil (25) des Datumsanzeigers (5) oder des Stundenrads definiert ist.

12. Antikorrektursystem (4) nach einem der vorhergehenden Ansprüche, **dadurch gekennzeichnet, dass** das System (4) ein Antikorrektursystem für einen Monatsindikator (6) ist, und dass der Quantitätsindikator (5) mit mindestens einem Vorsprung (24) versehen ist, die Position des oder jedes Vorsprungs (24) auf dem Datumsanzeiger (5) einem vorbestimmten Datum entspricht, bei dem der Vorsprung (24) mit dem ersten Ende (14a) der Komponente (10) zusammenwirkt, um eine Blockierung des Mechanismus (8) in seiner Antikorrekturposition zu bewirken.

13. Antikorrektursystem (4) nach einem der Ansprüche 1 bis 11, **dadurch gekennzeichnet, dass** das System (4) ein Antikorrektursystem für einen Datumsanzeiger ist und dass das Stundenrad mit mindestens einem Vorsprung versehen ist, wobei die Position des oder jedes Vorsprungs auf dem Stundenrad einer vorbestimmten Zeit entspricht, in der der Vorsprung mit dem ersten Ende (14a) der Komponente (14) zusammenwirkt, um die Blockierung des Mechanismus (8) in seiner Antikorrekturposition zu bewirken.

14. Uhrwerk (2) mit einem System (4) zur Antikorrektur eines Indikators (6), **dadurch gekennzeichnet, dass** das Antikorrektursystem (4) einem der vorhergehenden Ansprüche entspricht.

15. Uhr (1) mit einem Uhrwerk (2) und/oder einem System (4) zur Antikorrektur eines Indikators (6), **dadurch gekennzeichnet, dass** das Uhrwerk (2) dem Anspruch 14 entspricht und/oder das Antikorrektursystem (4) einem der Ansprüche 1 bis 13 entspricht.

16. Uhr (1) nach Anspruch 15, **dadurch gekennzeichnet, dass** die Uhr (1) eine mechanische Uhr ist.

## Claims

1. An indicator (6) anti-correction system (4) for a timepiece (1), the system (4) comprising a correction mechanism (8) of the indicator (6) and a correction gear (10) configured to mesh with said indicator (6), the correction mechanism (8) being configured to be connected to a manual correction actuation system and to mesh with the correction gear (10) in a first correction position, the correction mechanism (8) being movably mounted between the first correction position and a second non-correction position, the system further comprising a component (14) mounted movable in rotation about an axis (22), said component (14) having a first end (14a) configured to cooperate with at least one protuberance (24) provided on the date indicator (5) or the hour wheel, said component (14) having a second end (14b), **characterised in that** said second end is configured to cooperate with the correction mechanism (8) so as to block the mechanism (8) in an anti-correction position when the first end (14a) of the component (14) cooperates with said at least one protuberance (24).

2. The anti-correction system (4) according to claim 1, **characterised in that** the component (14) is mounted free in rotation about the axis (22).

3. The anti-correction system (4) according to claim 1, **characterised in that** it further comprises a spring mounted so as to urge the component (14) towards an elastic return position.

4. The anti-correction system (4) according to any one of the preceding claims, **characterised in that** the component (14) is mounted on a plate (26) of the timepiece (1).

5. The anti-correction system (4) according to any one of the preceding claims, **characterised in that** it further comprises at least one stopper configured to limit the angular displacement of the correction mechanism (8) between its first correction position and its second non-correction position.

6. The anti-correction system (4) according to any one of the preceding claims, **characterised in that** the component (14) is in the shape of a lever, said lever having a first enlarged portion (21) a corner of which forms the first end (14a) of the component (14), and a second arm-shaped portion (23), the free end of said arm (23) forming the second end (14b) of the component (14).

7. The anti-correction system (4) according to any one of the preceding claims, **characterised in that** the component (14) is made of a plastic material or of a metallic material, such as for example steel.

8. The anti-correction system (4) according to any one of the preceding claims, **characterised in that** the correction mechanism (8) is configured so that its second non-correction position of the indicator (6) corresponds to a correction position of the date indicator (5) or of the hour wheel.

9. The anti-correction system (4) according to any one of claims 1 to 7, **characterised in that** the correction mechanism (8) is configured so that its anti-correction position corresponds to its second non-correction position of the indicator (6).

10. The anti-correction system (4) according to any one of the preceding claims, **characterised in that** the correction mechanism (8) comprises at least one drive finger (18), preferably three drive fingers (18), said at least one drive finger (18) being rotatably mounted about an axis (18a) in turn mounted on the correction mechanism (8), and being configured to mesh with the correction gear (10) in the first correction position of the correction mechanism (8).

11. The anti-correction system (4) according to any one of the preceding claims, **characterised in that** the or each protuberance (24) is provided on a lower portion (25) of the date indicator (5) or of the hour wheel, and extends in a plane defined by the lower portion (25) of said date indicator (5) or of said hour wheel.

12. The anti-correction system (4) according to any one of the preceding claims, **characterised in that** the system (4) is a month indicator anti-correction system (6), and **in that** the date indicator (5) is provided with at least one protuberance (24), the position of the or each protuberance (24) on the date indicator (5) corresponding to a predetermined date for which the protuberance (24) cooperates with the first end (14a) of the component (10) so as to cause the mechanism (8) to be blocked in its anti-correction position.

13. The anti-correction system (4) according to any one of claims 1 to 11, **characterised in that** the system (4) is a date indicator anti-correction system, and **in that** the hour wheel is provided with at least one protuberance, the position of the or each protuberance on the hour wheel corresponding to a predetermined time during which the protuberance cooperates with the first end (14a) of the component (14) so as to cause the mechanism (8) to be blocked in its anti-correction position.

14. A horological movement (2) comprising an indicator (6) anti-correction system (4), **characterised in that** the anti-correction system (4) is in accordance with any one of the preceding claims.

15. A timepiece (1) comprising a horological movement (2) and/or an indicator (6) anti-correction system (4), **characterised in that** the horological movement (2) is in accordance with claim 14 and/or the anti-correction system (4) is in accordance with any one of claims 1 to 13.

16. The timepiece (1) according to claim 15, **characterised in that** the timepiece (1) is a mechanical watch.
